# EUROPÄISCHE PATENTANMELDUNG

(11) **EP 1 591 248 A1**
(43) Veröffentlichungstag der Anmeldung: **02.11.2005**
(21) Anmeldenummer: 05008867.3
(22) Anmeldetag: 22.04.2005
(51) Int. Cl.: B41F 27/10

(54) **Vorrichtung zum Auf- und Abziehen einer Hülse**

(30) Priorität: 30.04.2004 DE 102004021494
(71) Anmelder: MAN Roland Druckmaschinen AG, 63012 Offenbach (DE)
(72) Erfinder: Göttling, Josef, 86316 Friedberg (DE); Hartmann, Thomas, 86415 Mering (DE); Petersen, Godber, 86159 Augsburg (DE)
(74) Vertreter: Zacharias, Frank L.

(57) **Zusammenfassung**

Eine Vorrichtung zum Auf- und Abziehen einer Hülse von einem Druckmaschinenzylinder weist zur Erleichterung der Handhabung ein Kopfstück (8) mit Positionierungsmitteln (13) zur Bestimmung der Lage des Kopfstücks (8) gegenüber dem Zylinder (1), Anschlussmitteln (14, 15) zur Fixierung des Kopfstücks (8) am Zylinder (1) sowie Zentriermitteln (12) zur Bestimmung der Lage der Hülse (2) gegenüber dem Kopfstück (8) und einen am Kopfstück (8) angebrachten Ablagebalken (9) für die Hülse (2) auf.

## Beschreibung

Die Erfindung betrifft eine Vorrichtung zum Auf- und Abziehen einer Hülse von einem Druckmaschinenzylinder.

Der Erfindung liegt die Aufgabe zugrunde, eine Vorrichtung der eingangs genannten Gattung zu schaffen, die das Auf- oder Abziehen der Hülse erleichtert.

Erfindungsgemäß wird dies durch ein Kopfstück mit Positionierungsmitteln zur Bestimmung der Lage des Kopfstücks gegenüber dem Zylinder, Anschlussmitteln zur Fixierung des Kopfstücks am Zylinder sowie Zentriermitteln zur Einstellung der Lage der Hülse gegenüber dem Kopfstück und einem am Kopfstück angebrachten Ablagebalken für die Hülse erreicht.

Eine derartige Vorrichtung bietet den Vorteil, dass sie nach dem Anschließen automatisch genau am Zylinder positioniert ist. Daher kann ein Auf- oder Abziehen ohne Gefahr von Beschädigungen der Hülse in einfacher Weise erfolgen.

Nach einer bevorzugten Ausgestaltung der Erfindung weist das Kopfstück eine senkrechte Strebe und eine Querstrebe auf, wobei zur Bildung der Positionierungsmittel an der Querstrebe Druckstifte vorgesehen sind, die in Eingriff mit Vertiefungen in einer Stirnseite des Zylinders bringbar sind und zur Bildung der Anschlussmittel am einen Ende der senkrechten Strebe ein fester abgewinkelter Anschlag sowie am anderen Ende der senkrechten Strebe ein schwenkbarer Riegel jeweils zum Hintergreifen eines Flansches am Zylinder angeordnet sind und zur Bildung der Zentriermittel an beiden Enden der Querstrebe je eine sich in Achsrichtung des Zylinders erstreckende, walzenförmige Zentrierleiste angeordnet ist. Eine derartige Konstruktion lässt sich mit geringem Gewicht realisieren.

Gemäß einer die Handhabung weiter erleichternden Ausgestaltung der Erfindung ist ein gegenüber dem Anlagebalken in Achsrichtung des Zylinders bewegbarer Greifer für die Hülse vorgesehen, der zwischen einer Stellung zum Erfassen einer auf dem Zylinder befindlichen Hülse und einer äußeren die Hülse freigebenden Stellung bewegbar ist.

Weitere Merkmale und Vorteile ergeben sich aus den restlichen Unteransprüchen und einer Beschreibung zweier Ausführungsbeispiele anhand der Zeichnung. Auf dieser zeigt
- Figur 1: eine Seitenansicht eines Druckwerkes,
- Figur 2: eine Seitenansicht einer ersten Ausführungsform,
- Figur 3: eine Ansicht einer zweiten Ausführungsform,
- Figur 4: eine Ansicht in Richtung des Pfeiles I in Figur 2 bei entfernter Hebevorrichtung,
- Figur 5: eine Ansicht in Richtung des Pfeiles II in Figur 3 ebenfalls bei entfernter Hebevorrichtung und
- Figur 6: einen Schnitt durch einen Druckstift.

Figur 1 zeigt ein Druckwerk für Schön- und Wiederdruck mit mehreren Zylindern 1 einer Offsettrollenrotationsdruckmaschine. Auf jeden Zylinder 1 ist eine Hülse 2 aufgezogen, die entweder den Druckträger oder ein Gummituch trägt. Die Zylinder 1 sind in an sich bekannter, nicht dargestellter Weise an einer Seitenwand der Druckmaschine fest gelagert. An der anderen Seite sind sie auf Lagerböcken 3, 4 gehaltert. Die Lagerböcke 3, 4 sind am Rand einer Seitenwandöffnung 5 verschiebbar geführt. In Figur 1 ist der Lagerbock 4 soweit verschoben, dass der oberste Zylinder 1 mit der Hülse 2 durch die Seitenwandöffnung 5 frei zugänglich ist.

Figur 2 zeigt schematisch einen Zylinder 1 mit einer aufgeschnitten dargestellten Hülse 2, die abgenommen werden soll. Zur Vorbereitung hierzu wird in an sich bekannter Weise durch an einen Drucklufterzeuger angeschlossene Luftkanäle 6 und 7 Druckluft zwischen den Zylindern 1 und die Hülse 2 gebracht.

Die Vorrichtung zum Auf- und Abziehen der Hülse 2 weist ein insgesamt mit 8 bezeichnetes Kopfstück auf. An dem Kopfstück ist ein Ablagebalken 9 fest angebracht. Das Kopfstück 8 weist, wie Figur 4 erkennen lässt, eine senkrechte Strebe 10 und eine Querstrebe 11 auf. An beiden Enden der Querstrebe 11 ist als Zentriermittel je eine walzenförmige Zentrierleiste 12 fest angebracht, die sich parallel zum Ablagebalken 9 erstreckt. Der gegenseitige Abstand der Zentrierleisten entspricht dem Innendurchmesser der Hülse 2. Die Zentrierleisten 12 zentrieren somit die auf dem Ablagebalken hängende Hülse 2 gegenüber dem Kopfstück 8. Die Querstrebe 11 trägt weiterhin Druckstifte 13 als Positionierungsmittel. Die Druckstifte 13 bestehen, wie Figur 6 zeigt, aus einem topfförmigen Grundkörper 18, in dem eine Feder 19 angeordnet ist, die eine Kugel 20 in Anlage an einem umgebördelten Rand 21 des Grundkörpers 18 hält. Die senkrechte Strebe 10 ist am einen Ende mit einem festen abgewinkelten Anschlag 14 versehen. Am anderen Ende trägt sie einen Riegel 15, der um eine Achse 16 schwenkbar ist. Zwischen dem Riegel 15 und der Strebe 10 ist eine Feder angeordnet, die den Riegel in der Riegelstellung zu halten sucht. Der Riegel kann mittels eines Handgriffs 17 in Öffnungsstellung überführt werden. Die Teile 14 und 15 bilden Anschlussmittel zum Festlegen des Kopfstücks 8 am Zylinder 1.

Der Zylinder 1 weist an seinem Achszapfen 23 einen Flansch 22 größeren Durchmessers auf. Weiterhin sind in die Stirnseite des Flansches 22 Vertiefungen 24 eingebracht, die je zur Aufnahme eines Teils der Kugel 20 eines Druckstiftes 13 dienen. Die Vertiefungen 24 sind zweckmäßig kegelförmig ausgebildet, um das Kopfstück 8 genau zum Achszapfen 23 der Zylinder 1 zu positionieren. Auch eine pyramidenförmige, runde oder zylindrische Ausgestaltung ist denkbar.

Zum Abziehen der Hülse 2 werden das Kopfstück 8 mit dem Ablagebalken 9 leicht schräg so angesetzt, dass der abgewinkelte Anschlag 14 den Flansch 22 des Achszapfens 23 des Zylinders 1 übergreift. Anschließend werden durch eine leichte Schwenkung in Richtung des Pfeiles 24' die Kugeln 20 der zwei Druckstifte 13 partiell unter Spannung der Feder 19 in Eingriff mit den Vertiefungen 24 im Achszapfen 23 gebracht. Gleichzeitig fällt der Riegel 15 unter Federwirkung hinter den Flansch 22 ein, um das Kopfstück 8 am Zylinder 1 festzulegen.

In einem weiteren Schritt wird die Hülse 2 auf den Ablagebalken 9 geschoben bis sie in Position 2' unter einer Hebevorrichtung 25 steht, an der sie aufgehängt und entnommen wird. Nach Lösen des Riegels 15 mittels des Handgriffs 17 kann das Kopfstück 8 mit dem Ablagebalken 9 durch die in Position 2' stehende Hülse herausgezogen werden, bis die Hülse 2' zum Abtransport mittels der Hebevorrichtung 25 frei ist. Dabei unterstützt die Feder 19 das Lösen des Kopfstücks 8 vom Flansch 22.

Beim Aufziehen einer Hülse 2 auf den Zylinder 1 laufen die Bewegungsvorgänge in umgekehrter Reihenfolge. Zunächst wird die Hülse 2 mittels der Hebevorrichtung 25 in die in Figur 2 dargestellte Position 2' gebracht. Anschließend wird das Kopfstück 8 mit dem abgewinkelten Abschlag 14 hinter dem Flansch 22 angesetzt, und durch Schwenken in Richtung des Pfeiles 24' so weit bewegt, bis die Kugeln 20 der Druckstifte 13 partiell in die Vertiefungen 24 eingreifen und der Riegel 15 hinter dem Flansch 22 einfällt. Dann wird nach Entfernen der Hebevorrichtung 25 die Hülse 2 entlang des Ablagebalkens 9 in Richtung zum Zylinder 1 verschoben. Dabei stellen die Zentrierleisten 12 sicher, dass die Hülse 2 die richtige Stellung gegenüber dem Kopfstück 8 und damit gegenüber dem Zylinder 1 einnimmt.

Das Ausführungsbeispiel gemäß Figur 3 und 5 weist ein Kopfstück 8 und einen Ablagebalken 9 auf, die in gleicher Weise wie beim ersten Ausführungsbeispiel ausgebildet sind und daher nicht nochmals beschrieben werden. Zusätzlich ist ein insgesamt mit 26 bezeichneter Greifer vorgesehen, der ein Greifergehäuse 27 aufweist. Das Greifergehäuse 27 steht in Eingriff mit einer Gewindespindel 28, die mittels eines Handrades 29 drehbar und in nicht dargestellter Weise am Ablagebalken 9 gehalten ist. Durch Betätigung des Handrades 29 kann das Greifergehäuse 27 mit dem Greifer 26 in bzw. entgegen der Richtung des Pfeiles 40 bewegt werden.

Der Greifer 26 weist vier Greiferarme 30 auf, die je mit einer Zahnstange 31 fest verbunden sind. Jede Zahnstange 31 steht in Eingriff mit einem Ritzel 32. Die Ritzel 32 greifen sämtlich in ein Stirnzahnrad 33 ein. Zur Drehung des Stirnzahnrads 33 ist eines der Ritzel 32 auf eine Spindel 34 aufgesetzt, die mittels eines Handrades 35 betätigbar ist. Dabei weist das Greifergehäuse 27 eine Nut 36 auf, mit der es verdrehsicher am Ablagebalken 9 geführt ist. Die Greiferarme 30 tragen je einen Saugkopf 37. Jeder Saugkopf ist zur Erzeugung des Unterdrucks an nicht dargestellte Versorgungsleitungen angeschlossen.

Alternativ kann anstelle der vier Greiferarme 30 auch ein Greifer verwendet werden, der einen Ring mit U-förmigem Querschnitt aufweist und der an der Stirnseite der Hülse durch Saugzug angeschlossen wird. Eine andere Alternative kann darin bestehen, dass an der Hülse ein Ringelement angeordnet ist, das radiale runde oder längliche Aussparungen aufweist, in welche die entsprechend ausgebildeten Greiferarme zur Herstellung einer formschlüssigen Verbindung eingreifen.

In der in Figur 3 links und Figur 5 dargestellten Lage der Teile haben die Greiferarme 30 mit ihren Saugköpfen 37 eine auf einem Zylinder sitzende Hülse 2 erfasst. Durch Betätigung des Handrades 29 wird das Greifergehäuse 27 mit den Greiferarmen 30 in Richtung des Pfeiles 41 bewegt bis die Hülse 2 unter dem Hebezeug 25 angekommen ist. Nun wird die Saugluft abgestellt und die Greiferarme 30 werden durch Drehen des Handrades 35 geringfügig von der Hülse 2 abgehoben. Anschließend wird das Greifergehäuse in die Position 27' durch weiteres Drehen des Handrades 29 überführt und nach Lösen des Kopfstücks 8 vom Achszapfen 23 die gesamte Vorrichtung aus der an der Hebevorrichtung 25 hängenden Hülse 2' herausgezogen.

Wenn eine neue Hülse 2 auf den Zylinder aufgezogen werden soll, wird zunächst die gesamte Vorrichtung durch die an der Hebevorrichtung 25 hängende Hülse 2' geschoben und dann in der gleichen Weise wie beim ersten Ausführungsbeispiel beschrieben mit dem Kopfstück 8 am Achszapfen 23 des Zylinders 1 befestigt. Anschließend werden die Greiferarme 30 durch Drehen des Handrades 35 in eine Lage überführt, in der sie die Hülse in Position 2' erfassen. Nach Aktivieren der Saugköpfe 37 werden die an der Hülse 2 festgelegten Greiferarme 30 durch Drehen des Handrades 29 weiter in Richtung des Pfeiles 40 bewegt, bis die Hülse 2 auf den Zylinder 1 aufgeschoben ist. Nach Lösen der Greiferarme 30 und des Riegels 15 kann die gesamte Vorrichtung wieder abgenommen werden, sodass nach Verfahren des Lagerbocks 4 das Druckwerk wieder einsatzbereit ist.

Der zusätzliche Vorteil der Vorrichtung nach den Figuren 3 und 5 ist darin zu sehen, dass die Hülse nicht mehr von Hand vom Zylinder 1 auf den Ablagebalken 9 gezogen bzw. vom Ablagebalken 9 auf den Zylinder 2 aufgeschoben werden muss.

## Patentansprüche

1. Vorrichtung zum Auf- und Abziehen einer Hülse von einem Druckmaschinenzylinder **gekennzeichnet durch** ein Kopfstück (8) mit Positionierungsmitteln (13) zur Bestimmung der Lage des Kopfstücks (8) gegenüber dem Zylinder (1), Anschlussmitteln (14, 15) zur Fixierung des Kopfstücks (8) am Zylinder (1) sowie Zentriermitteln (12) zur Bestimmung der Lage der Hülse (2) gegenüber dem Kopfstück (8) und einem am Kopfstück (8) angebrachten Ablagebalken (9) für die Hülse (2).

2. Vorrichtung nach Anspruch 1, **dadurch gekennzeichnet, dass** das Kopfstück (8) eine senkrechte Strebe (10) und eine Querstrebe (11) aufweist und dass zur Bildung der Positionierungsmittel an der Querstrebe Druckstifte (13) vorgesehen sind, die im Eingriff mit Vertiefungen (24) in einer Stirnseite des Zylinders (1) bringbar sind, dass zur Bildung der,Anschlussmittel am einen Ende der senkrechten Strebe (10) ein fester abgewinkelter Anschlag (14) sowie am anderen Ende der senkrechten Strebe (10) ein schwenkbarer Riegel (15) jeweils zum Hintergreifen eines Flansches (22) des Zylinders (1) angeordnet sind und dass zur Bildung der Zentriermittel an beiden Enden der Querstrebe (11) je eine sich in Achsrichtung des Zylinders (1) erstreckende walzenförmige Zentrierleiste (12) angeordnet ist.

3. Vorrichtung nach Anspruch 1 oder 2, **dadurch gekennzeichnet, dass** jeder Druckstift (13) einen hohlen Grundkörper (18) aufweist, in dem eine eine Kugel (20) gegen den umgebördelten Rand (21) des Grundkörpers drückende Feder (19) angeordnet ist.

4. Vorrichtung nach einem der vorhergehenden Ansprüche, **dadurch gekennzeichnet, dass** ein gegenüber dem Ablagebalken (9) in Achsrichtung des Zylinders (1) bewegbarer Greifer (26) für die Hülse (2) vorgesehen ist, der zwischen einer Stellung zum Erfassen einer auf dem Zylinder (1) befindlichen Hülse (2) und einer äußeren, die Hülse freigebenden Stellung bewegbar ist.

5. Vorrichtung nach Anspruch 4, **dadurch gekennzeichnet, dass** der Greifer (26) durch mehrere an einem Greifergehäuse (27) gelagerte, senkrecht zur Zylinderachse bewegbare Greiferarme (30) gebildet ist.

6. Vorrichtung nach Anspruch 5, **dadurch gekennzeichnet, dass** das Greifergehäuse (27) mittels einer Gewindespindel (28) verfahrbar ist.

7. Vorrichtung nach Anspruch 5 oder 6, **dadurch gekennzeichnet, dass** die Gewindespindel (28) am Ablagebalken (9) gehaltert ist.

8. Vorrichtung nach einem der Ansprüche 5 bis 7, **dadurch gekenzeichnet**, dass die Gewindespindel (28) mittels eines Handrades (29) drehbar ist.

9. Vorrichtung nach einem der Ansprüche 4 bis 8, **dadurch gekennzeichnet, dass** im Greifergehäuse (27) mehrere, je einen Greiferarm (30) tragende Zahnstangen (31) gelagert sind, die zum Öffnen und Schließen des Greifers mittels eines Zahnradgetriebes (32, 33) verstellbar sind.

10. Vorrichtung nach Anspruch 9, **dadurch gekennzeichnet, dass** das Zahnradgetriebe je ein in eine Zahnstange (31) eingreifendes Ritzel (32) aufweist und die Ritzel (32) in Antriebsverbindung mit einem Stirnzahnrad (33) stehen, das mittels eines Handrades (35) drehbar ist.

11. Vorrichtung nach Anspruch 10, **dadurch gekennzeichnet, dass** eines der Ritzel (32) auf einer mittels eines Handrades (35) drehbaren Spindel (34) sitzt.

12. Vorrichtung nach einem der Ansprüche 5 bis 11, **dadurch gekennzeichnet, dass** jeder Greiferarm (30) einen Saugkopf (37) trägt.

13. Druckwerkszylinder zum Ansetzen einer Vorrichtung nach einem der vorhergehenden Ansprüche, **gekennzeichnet durch** einen Flansch (22) zum Festlegen der Anschlussmittel (14, 15) und Vertiefungen (24) zum Eingreifen der Kugeln (20) der Druckstifte (13).

14. Druckwerkszylinder nach Anspruch 13, **dadurch gekennzeichnet, dass** die Vertiefungen (24) kegelförmig ausgebildet sind.
